# EUROPÄISCHE PATENTSCHRIFT

(11) **EP 4 371 141 B1**
(45) Veröffentlichungstag und Bekanntmachung des Hinweises auf die Patenterteilung: **25.02.2026**
(21) Anmeldenummer: 21786781.1
(22) Anmeldetag: 24.09.2021
(51) Int. Cl.: H01H 71/14

(54) **VERKAUFSEINHEIT MIT EINER VORRICHTUNG ZUM AUSLÖSEN EINES ELEKTRISCHEN SCHALTERS**
SALES UNIT WITH A DEVICE FOR TRIGGERING AN ELECTRICAL SWITCH
UNITÉ DE VENTE AVEC DISPOSITIF DE DÉCLENCHEMENT D'UN INTERRUPTEUR ÉLECTRIQUE

(43) Veröffentlichungstag der Anmeldung: 22.05.2024
(73) Patentinhaber: Siemens Aktiengesellschaft, 80333 München (DE)
(72) Erfinder: FANDERL, Alexander, 93339 Riedenburg (DE); PLECHINGER, Ekkehard, 92361 Röckersbühl (DE)
(74) Vertreter: Siemens Patent Attorneys
(86) Internationale Anmeldenummer: PCT/EP2021/076339
(87) Internationale Veröffentlichungsnummer: WO 2023/046290

(56) Entgegenhaltungen:
- WO-A1-2009/042306
- WO-A2-2013/092813
- FR-A1- 2 757 735

## Beschreibung

Die Erfindung betrifft eine Verkaufseinheit mit einer Vorrichtung zum Auslösen eines elektrischen Schalters.

Die Hauptaufgabe heutiger Leistungsschalter ist das Zu- oder Abschalten von Strom und Spannung in einem Anlagenabschnitt, sowie das selbstständige Auslösen des Leistungsschalters im Falle einer Überbelastung oder eines Kurzschlusses.

Zusätzlich gibt es das Kundenerfordernis, einen Leistungsschalter durch Änderung des Spannungszustands in einer vom Kunden aufgebauten Stromschleife auszulösen. Dazu werden in internen Leistungsschalter-Zubehörtaschen, die sich typischerweise rechts und links neben dem Schalterbetätigungshebel (Handhabe) befinden, Auslösebaugruppen eingesetzt. Diese Auslösebaugruppen werden mit der vom Kunden aufgebauten Stromschleife verbunden. Bei Änderungen in der Spannung in der Stromschleife aktivieren diese Auslösebaugruppen einen Stößel (auch Auslösehebel), der über eine Auslösewelle im Leistungsschalter den Leistungsschalter auslöst und somit dessen Kontakte öffnet.

Im Wesentlichen werden zwei Typen von Auslösebaugruppen unterschieden:
1. Spannungsauslöser: die Auslöseschleife ist im Normal-Zustand (Neutral-Zustand) spannungslos. Erst wenn der Kunde über einen Taster oder Schalter in die Auslöseschleife eine entsprechende Spannung einspeist, löst der Spannungsauslöser aus.
2. Unterspannungsauslöser: über der Auslöseschleife liegt im Normal-Zustand (Neutral-Zustand) eine Spannung an. Erst wenn der Kunde über einen Taster oder einen Schalter die Spannung in der Auslöseschleife unterbricht, löst der Unterspannungsauslöser aus. In diesem System werden sogenannte Not-Aus-Kreise aufgebaut.

In typischen Auslösebaugruppen befinden sich Spulen mit jeweils einem Magnetstößel, der eine in einem Federspeicher gespeicherte mechanische Energie im Auslösefall freigibt. In beiden Fällen eines typischen Spannungs- beziehungsweise Unterspannungsauslösers wird die Breite der mechanischen Konstruktion der Auslösebaugruppen im Wesentlichen durch den Durchmesser der Spulen bestimmt. Typischerweise benötigt eine Auslösebaugruppe drei Steckplätze in den jeweiligen Zubehörtaschen. Je nach Konstruktion des Leistungsschalters kann dieser auch nur jeweils drei Steckplätze in der linken und der rechten Zubehörtasche aufweisen, sodass bei Bestückung mit einer Auslösebaugruppe keine Möglichkeit mehr besteht, weitere Zubehöre wie beispielsweise Hilfsschalter zu bestücken.

Auslösebaugruppen, die als sicherheitsrelevante Baugruppen dienen, da sie teilweise in Not-Aus-Schleifen eingebaut werden, sind sehr komplexe Konstruktionen mit vielen, teils filigranen Bauteilen, die entsprechend viel mechanisch aushalten müssen und teilweise an die Grenzen ihrer Belastbarkeit stoßen. Die Anforderungen die Kräfte und Wege des Schnittstellendatenblatts einzuhalten, wird auch heute noch in der Produktion mit einem gewissen Aufwand bewerkstelligt.

Der Aktuator WO 2009/042306 A1 umfasst ein Element aus einer Formgedächtnislegierung, das so konfiguriert ist, dass es seine Form ändert, so dass die Formänderung eine Betätigung des Aktuators bewirkt. Der Aktuator umfasst außerdem einen Stromkreis, der dazu konfiguriert ist, ein Stromsignal bereitzustellen, das eine Formänderung der Formgedächtnislegierung bewirkt. Der Aktuator umfasst außerdem eine Schaltung, die dazu konfiguriert ist, eine Stromquelle zu steuern, um ein zweites Stromsignal anzulegen, das die Formgedächtnislegierung in einen voraktivierten Zustand versetzt.

Der elektrische Kühler der FR 2 757 735 A1 weist einen Versorgungsstromkreis auf, der über ein Hauptschaltsystem gesteuert wird. Die Stromversorgung der Schaltung erfolgt über eine Quelle, die ein Strahlungselementmit Strom versorgt, das elektrisch und thermisch leitend ist. Dieses kann beispielsweise aus Aluminium oder einer Aluminiumlegierung bestehen. Es ist ein Hilfselement vorgesehen, das aus einem Material mit Formgedächtnis besteht, das in der Lage ist, seinen Zustand zu ändern. Dieses Element wirkt innerhalb des Versorgungsstromkreises und verhindert oder erlaubt die Versorgung des Elements, wenn ein erster Temperaturschwellenwert (S1) überschritten wird. Je nach Temperatur wechselt das Element zwischen einem festen, starren Zustand und einem nicht-starren Zustand.

Es ist daher Aufgabe der Erfindung, eine Vorrichtung zum Auslösen eines elektrischen Schalters zur Verfügung zu stellen, die die oben beschriebene Komplexität um ein Vielfaches reduziert sowie kompakt und mit einfachem mechanischem und elektrischem Aufbau funktionstüchtig ist.

Diese Aufgabe wird erfindungsgemäß durch die die Verkaufseinheit gemäß Patentanspruch 1 gelöst.

Die Vorrichtung zum Auslösen eines elektrischen Schalters gemäß Patentanspruch 1 umfasst einen Auslösehebel, der zwischen einer Neutral-Position und einer Auslöse-Position bewegbar ist, wobei die Vorrichtung einen Aktuator mit einer ersten Formgebung und einer zweiten Formgebung und ein durch den Aktuator mittels seiner Formgebung bewegtes Steuerelement umfasst, welches mittelbar oder unmittelbar den Auslösehebel bewegt, wobei der Aktuator in seiner ersten Formgebung den Auslösehebel in die Auslöse-Position bewegt, wobei der Aktuator in seiner zweiten Formgebung den Auslösehebel in die Neutral-Position bewegt, und wobei der Aktuator ein Formgedächtnislegierungs-Aktuator ist.

Vorteilhaft hierbei ist, dass die erfindungsgemäße Vorrichtung beispielsweise keine Zugfeder im Energiespeicher zum Drehen eines Auslöserades umfasst, und damit auch keine Belastungen quer zu dieser Zugfeder. Bei typischen Auslösebaugruppen kann diese zusätzliche Belastung der Zugfeder bei sehr hohen Schaltspielen zum Brechen führen. Mit der Konstruktion von Auslösebaugruppen mit Formgedächtnislegierungs-Aktuatoren kann man Zugfedern so ersetzen, dass sie nur in Zugrichtung, wofür diese ursprünglich ausgelegt wurden, belastet werden und ein Federbruch kann vermieden werden.

Weiterhin können mit der erfindungsgemäßen Vorrichtung mechanisch schmalere Baugruppen realisiert werden mit einem geringen Bauvolumen unter Ausschöpfung aller Kraft- und Wegreserven. Es sind große Kräfte möglich, die bei entsprechenden Übersetzungen auch große Wege ermöglichen. Durch die kleineren und stärkeren Formgedächtnislegierungs-Aktuatoren wird es möglich sein, Baugruppen so schmal zu konstruieren, dass diese nur noch eine Zubehörtasche belegen. Dadurch wird ermöglicht, weitere Zubehöre in den übrigen Zubehörtaschen unterzubringen.

Typische Spulen, die heute verbaut werden, sind in ihrem magnetischem und mechanischem Verhalten sehr von Fertigungsparametern abhängig. Spulen aus der gleichen Fertigungscharge können sich sehr unterschiedlich verhalten. Teilweise müssen diese Spulen vermessen werden und mit bestimmten anderen, mechanischen Teilen kombiniert werden, um Auslöser mit gleichem Verhalten zu produzieren. Durch die Verwendung von Formgedächtnislegierungs-Aktuatoren können diese Spulen ersetzt werden.

Ein typischer Auslöser muss nach dem Auslösen wieder resettet werden. Dies geschieht typischerweise dadurch, dass der Kunde den Auslöser mittels der Schalterhandhabe über eine mechanische Verbindung wieder aufzieht. Der Formgedächtnislegierungs-Aktuator kann über eine Bestromung den Auslöser resetten und es ist kein Reset-Hebel notwendig.

Insgesamt kann eine einfachere Konstruktion bei der erfindungsgemäßen Vorrichtung mit weniger Teilen erreicht werden, die mehr Kraft- und Wegreserven ausweist, die stabiler und kostengünstiger ist und die mit weniger Fertigungsaufwand und Entwicklungs-Supportaufwand hergestellt werden kann.

In einer Ausgestaltung der erfindungsgemäßen Vorrichtung wird der Aktuator in seiner ersten Formgebung durch Anschlusskabel bestromt, und wird der Aktuator in seiner zweiten Formgebung durch die Anschlusskabel nicht bestromt oder umgekehrt.

In einer weiteren Ausgestaltung der erfindungsgemäßen Vorrichtung ist das Steuerelement als Steuerstift ausgebildet, der in einer Führung gelagert ist zwischen der Auslöse-Position und der Neutral-Position.

In einer Ausgestaltung durchläuft der Steuerstift in der Führung eine lineare Bewegung zwischen der Auslöse-Position als ausgefahrenem Steuerstift und der Neutral-Position als eingefahrenem Steuerstift oder zwischen der Auslöse-Position als eingefahrenem Steuerstift und der Neutral-Position als ausgefahrenem Steuerstift. Der Steuerstift kann vom Aktuator gegen die Kraft einer Steuerstift-Feder bewegt werden.

Die erfindungsgemäße Aufgabe wird ebenso durch den Spannungsauslöser gemäß Patentanspruch 6 gelöst, der eine erfindungsgemäße Vorrichtung und einen Umlenkhebel und eine Feder umfasst, wobei der Auslösehebel mittelbar von der Vorrichtung mittels des Umlenkhebels angetrieben wird und die Feder den Auslösehebel in Richtung der Neutral-Position beaufschlagt.

Die erfindungsgemäße Aufgabe wird ebenso durch den Unterspannungsauslöser gemäß Patentanspruch 7 gelöst, wobei der Unterspannungsauslöser eine erfindungsgemäße Vorrichtung, einen Umlenkhebel und eine Feder umfasst, wobei der Auslösehebel unmittelbar von der Vorrichtung angetrieben wird und die Feder den Auslösehebel mittels des Umlenkhebels in Richtung der Auslöse-Position beaufschlagt.

Die erfindungsgemäße Aufgabe wird durch die Verkaufseinheit gemäß Patentanspruch 1 gelöst, wobei die Verkaufseinheit aus einer erfindungsgemäßen Vorrichtung, aus einer Feder, aus einem Umlenkhebel und aus einem Gehäuse mit zwei paarweisen Haltepunkten besteht, wobei beim ersten Paar ein Haltepunkt fest am Gehäuse und der andere Haltepunkt am Umlenkhebel angeordnet ist und beim zweiten Paar ein Haltepunkt fest am Gehäuse und der andere Haltepunkt am Auslösehebel, wobei im Gehäuse am ersten Paar der Haltepunkte die Feder und am zweiten Paar der Haltepunkte die Vorrichtung eingehängt sind für einen Unterspannungsauslöser oder Feder und Vorrichtung umgekehrt eingehängt sind für einen Spannungsauslöser.

Die oben beschriebenen Eigenschaften, Merkmale und Vorteile dieser Erfindung, sowie die Art und Weise wie sie erreicht werden, werden klarer und deutlicher verständlich im Zusammenhang mit der folgenden Beschreibung der Ausführungsformen, die im Zusammenhang mit den Figuren näher erläutert werden.

Dabei zeigen:
- Fig. 1A und 1B:: typischer Spannungsauslöser und typischer Unterspannungsauslöser;
- Fig. 2A und 2B:: erfindungsgemäßer Spannungsauslöser und erfindungsgemäßer Unterspannungsauslöser;
- Fig. 3:: Verkaufseinheit;
- Fig. 4A und 4B:: Aktuator, Steuerstift in Führung und Steuerstift-Feder für einen standardmäßig ausgefahrenen Steuerstift; und
- Fig. 5A und 5B:: Aktuator, Steuerstift in Führung und Steuerstift-Feder für einen standardmäßig eingefahrenen Steuerstift.

In Figur 1A ist ein Spannungsauslöser 2100 dargestellt. Der Spannungsauslöser 2100 umfasst eine Spule 2102 und einen Magnetstößel 2103. Im Auslösefall wird über einen Spannungsanstieg in einer Stromschleife die Spule 2102 magnetisiert und zieht den Magnetstößel 2103 an. Der Magnetstößel 2103 reißt das Halteelement 2105 des Federspeichers 2104 auf. Der Federspeicher 2104 gibt seine Energie frei und drückt den Auslösestößel 2106 aus der Baugruppe heraus, sodass dieser einen Leistungsschalter auslösen kann. Bricht im Laufe des Lebens der Auslösebaugruppe 2100 die Feder 2104 im Federspeicher, versagt die Funktion der Auslösebaugruppe 2100.

Figur 1B zeigt einen Unterspannungsauslöser 2200 bei dem im Auslösefall über den Spannungsabfall in einer Stromschleife die Spule 2202 entmagnetisiert. Dadurch wird der Magnetstößel 2203 nicht mehr gehalten. Der Magnetstößel 2203 gibt das Halteelement 2205 des Federspeichers 2204 frei. Im Federspeicher kann sich die in der Feder gespeicherte Energie entladen. Der Auslösestößel 2206 wird aus der Baugruppe herausgedrückt und kann wiederum einen Leistungsschalter auslösen. Bricht im Laufe des Lebens der Auslösebaugruppe 2200 die Feder 2204 im Federspeicher, versagt die Funktion der Auslösebaugruppe 2200.

In beiden Fällen der Figuren 1A und 1B wird die mechanische Breite der Konstruktion der Auslösebaugruppen 2100; 2200 im Wesentlichen durch den Durchmesser der Spulen 2102; 2202 bestimmt. Typische Auslösebaugruppen 2100; 2200 benötigen drei Steckplätze in einer Zubehörtasche eines Leistungsschalters.

In Figur 2A ist ein erfindungsgemäßer Spannungsauslöser für einen elektrischen Schalter 1000 dargestellt. Der Spannungsauslöser umfasst eine Vorrichtung 100 zum Auslösen eines elektrischen Schalters 1000 und einen Auslösehebel 190, der zwischen einer Neutral-Position und einer Auslöse-Position bewegbar ist.

In den Figuren 4A und 4B ist diese erfindungsgemäße Vorrichtung 100 näher dargestellt. Die Vorrichtung 100 umfasst einen Aktuator 110 mit einer ersten Formgebung und einer zweiten Formgebung und ein durch den Aktuator 110 mittels seiner Formgebung bewegtes Steuerelement 120, welches mittelbar oder unmittelbar den Auslösehebel 190 bewegt. Entsprechend der Darstellung in der Figur 4A ragt dieses Steuerelement 120 mit einer Länge D1 aus einer Führung 150 heraus. In Figur 4A ist die Vorrichtung 100 in der Auslöse-Position zum Auslösen eines elektrischen Schalters 1000 dargestellt, falls der Auslösehebel 190 unmittelbar von der Vorrichtung 100 angetrieben wird. Der Aktuator 110 ist in seiner ersten Formgebung und damit das Steuerelement 120 in der Auslöse-Position.

Der Aktuator 110 kann eine zweite Formgebung annehmen, wie es in der Figur 4B dargestellt ist. Das Steuerelement 120 wird vom Aktuator 110 entsprechend der Darstellung in Figur 4B nach rechts gezogen gegen die Kraft einer Steuerstift-Feder 160. Das Steuerelement 120 befindet sich in einer Neutral-Position, in der es nicht mit dem elektrischen Schalter interferiert und ihn nicht auslöst. Durch die Neutral-Position wird der Zustand des elektrischen Schalters 1000 nicht beeinflusst. Der Aktuator hat das Steuerelement 120 nach rechts gezogen, sodass das Steuerelement 120 nur mit der Länge D2 aus der Führung 150 herausragt, die geringer als die Länge D1 ist.

Der Aktuator 110 ist ein Formgedächtnislegierungs-Aktuator, der eine erste Formgebung und eine zweite Formgebung einnehmen kann. Formgedächtnislegierungen haben die Eigenschaft, dass sie sich bei bestimmten, höheren Temperaturen an ihre ursprüngliche Form zurückerinnern. Dadurch ist es möglich, Formgedächtnislegierungs-Aktuatoren zu konstruieren, die bei einer tiefen Temperatur in eine andere Lage oder Länge gezwungen werden. Bringt man die Aktuatoren auf diese bestimmte, höhere Temperatur, welche durch die Legierungsanteile eingestellt wird, nehmen die Aktuatoren schlagartig ihre angelernte Form an. Die Erhitzung der Formgedächtnislegierungen kann über die Umgebung mittels eines Heizelements erfolgen, welches eine indirekte Heizung bedeutet, oder dadurch, dass die Formgedächtnislegierung selbst durch Strom durchflossen wird, was einer direkten Heizung entspricht.

Formgedächtnislegierungs-Aktuatoren können als Draht, der sich bei einer höheren Temperatur zusammenzieht, ausgebildet sein, als Metallstreifen, der bei der höheren Temperatur abknickt, als Quader, der bei der höheren Temperatur sein Volumen ändert oder als beliebig geformte Geometrie, die optimal in den ihr zur Verfügung stehenden Bauraum passt und die bei der höheren Temperatur in eine bestimmte, gewünschte Richtung ihr Volumen ändert.

Entsprechend den Figuren 4A und 4B ist der Aktuator 110 als Draht ausgebildet. In seiner ersten Formgebung wie in Figur 4A ist der Draht länger als in seiner zweiten Formgebung entsprechend der Figur 4B.

Zum Heizen des Aktuators 110 sind Anschlusskabel 115; 116 vorgesehen, die es ermöglichen, den Aktuator 110 zu bestromen. Beispielsweise kann der Aktuator 110 in seiner ersten Formgebung durch die Anschlusskabel 115; 116 nicht bestromt sein und in seiner zweiten Formgebung durch die Anschlusskabel 115; 116 bestromt werden wie in den Figuren 4A und 4B dargestellt. Ebenso ist ein umgekehrtes Vorgehen möglich, dass der Aktuator 110 in seiner ersten Formgebung bestromt wird und in seiner zweiten Formgebung nicht.

Durch das Bestromen wird der Aktuator 110 direkt beheizt, ebenso ist es möglich, dass der Aktuator 110 durch ein Heizelement, welches mittels Stromkabel 115; 116 mit Strom versorgt wird, indirekt beheizt wird.

Steuerelement 120 kann als Steuerstift ausgebildet sein, der in einer Führung 150 gelagert ist und zwischen der Auslöse-Position und der Neutral-Position bewegt werden kann, wie es in den Figuren 4A und 4B dargestellt ist. Der Steuerstift durchläuft in der Führung 150 eine lineare Bewegung zwischen der Auslöse-Position als ausgefahrenem Steuerstift wie in Figur 4A und der Freigabe-Position als eingefahrenem Verriegelungsstift wie in der Figur 4B. Ebenso kann bei ausgefahrenem Steuerstift die Vorrichtung 100 in der Neutral-Position sein und bei eingefahrenem Steuerstift in der Auslöse-Position, je nachdem ob der Auslösehebel 190 mittelbar oder unmittelbar von der erfindungsgemäßen Vorrichtung 100 angetrieben wird.

Das Steuerelement 120 wird von der Steuerstift-Feder 160 entsprechend der Darstellung in Figur 4A in Richtung der Auslöse-Position nach links gedrückt.

In den Figuren 5A und 5B ist eine alternative Ausführungsform der erfindungsgemäßen Vorrichtung 100 dargestellt. In der ersten Formgebung des Aktuators 110 entsprechend der Figur 5A ragt das Steuerelement 120 durch die Steuerstift-Feder 160 mit einer Länge D2 aus der Führung 150 heraus. Wechselt nun der Aktuator 110 von der ersten Formgebung zur zweiten Formgebung entsprechend der Figur 5B, so verkürzt sich der Aktuator 110 und das Steuerelement 120 wird entsprechend der Darstellung in den Figuren 5A und 5B nach rechts gegen die Kraft der Steuerstift-Feder 160 bewegt. Das Steuerelement 120 weist nun eine überstehende Länge D1 auf und kann beispielsweise einen elektrischen Schalter 1000 auslösen. Die Länge D1 ist größer als die Länge D2.

In Figur 2A ist neben der Vorrichtung und dem Auslösehebel 190 ein dazwischen gelagerter Umlenkhebel 191; 192 mit einem ersten Schenkel 191 und einem zweiten Schenkel 192 dargestellt. Am ersten Ende des Auslösehebels 190 ist ein Haltepunkt P4, an dem eine Feder 180 eingehängt ist. Bei der Feder 180 handelt es sich um eine Zugfeder. Das andere Ende der Feder 180 ist an einem Haltepunkt P2 fest am Gehäuse 199. Die Feder 180 beaufschlagt den Auslösehebel 190 in Richtung der Neutral-Position, das bedeutet, dass der Auslösehebel 190 so weit wie möglich entsprechend der Darstellung der Figur 2A nach links in das Gehäuse 199 eingefahren ist.

Am Umlenkhebel 191; 192 ist ein Haltepunkt P3 vorgesehen, der mit der Vorrichtung 100 zusammenwirkt. Der erste Schenkel 191 des Umlenkhebels 191; 192 ist in einer Rotationsachse R gelagert. Am Haltepunkt P3 des zweiten Schenkels 192 des Umlenkhebels 191; 192 ist das Steuerelement 120 eingehängt ist. Das andere Ende der Vorrichtung 100 ist an einem Haltepunkt P1 fest am Gehäuse 199 angebracht.

Durch eine Bewegung des Steuerelements 120 entsprechend der Darstellung in der Figur 2A nach links, wird ebenso der zweite Schenkel 192 des Umlenkhebels 191; 192 nach links bewegt und der erste Schenkel 191 des Umlenkhebels 191; 192 gegen den Uhrzeigersinn gedreht. Dadurch wird der Auslösehebel 190 entsprechend der Darstellung in der Figur 2A nach rechts bewegt in die Auslöse-Position zum Auslösen eines elektrischen Schalters 1000.

Figur 2B zeigt einen Unterspannungsauslöser für einen elektrischen Schalter, ebenfalls mit einer erfindungsgemäßen Vorrichtung 100 und einem Umlenkhebel 191; 192 mit einem ersten Schenkel 191 und einem zweiten Schenkel 192 und einer Feder 180. Hier ist die Feder 180 an einem Haltepunkt P1 fest am Gehäuse 199 und an einem Haltepunkt P3 am zweiten Schenkel 192 des Umlenkhebels 191; 192 eingehängt und die Vorrichtung 100 an einem Haltepunkt P2 fest am Gehäuse 199 und einem Haltepunkt P4 am Auslösehebel 190. Die Feder 180 beaufschlagt den Auslösehebel 190 in Richtung der Auslöse-Position. Gehalten wird der Auslösehebel 190 in der Neutral-Position vom Steuerelement 120 der Vorrichtung 100. Wenn der Formgedächtnislegierungs-Aktuator nicht durch die Anschlusskabel 115; 116 bestromt wird, wird das Steuerelement 120 entsprechend der Darstellung in Figur 2B nach rechts bewegt und damit kann die Feder 180 den Auslösehebel 190 in die Auslöse-Position zum Auslösen eines elektrischen Schalters 1000 bewegen.

In Figur 3A ist eine Verkaufseinheit aus einer erfindungsgemäßen Vorrichtung 100, aus einer Feder 180, aus einem Umlenkhebel 191; 192 und aus einem Gehäuse 199 mit zwei paarweisen Haltepunkten P1, P3; P2, P4 dargestellt.

Beim ersten Paar P1, P3 ist der Haltepunkt P1 fest am Gehäuse 199 und der andere Haltepunkt P3 am ersten Schenkel 191 des Umlenkhebels 191; 192 angeordnet, und beim zweiten Paar P2, P4 ist ein Haltepunkt P2 fest am Gehäuse 199 und der andere Haltepunkt P4 am Auslösehebel 190 angeordnet.

Je nach Bestückung des Gehäuses 199 mit der erfindungsgemäßen Vorrichtung 100 und der Feder 180 kann ein Unterspannungsauslöser oder ein Spannungsauslöser vom Kunden hergestellt werden. Wird am ersten Paar der Haltepunkte P1, P3 die Feder 180 und am zweiten Paar der Haltepunkte P2, P4 die Vorrichtung 100 eingehängt, entsteht ein Unterspannungsauslöser. Wird die Vorrichtung 100 am ersten Paar der Haltepunkte P1, P3 und die Feder am zweiten Paar der Haltepunkte P2, P4 eingehängt, so wird ein Spannungsauslöser zur Verfügung gestellt.

## Patentansprüche

1. Verkaufseinheit
- aus einer Vorrichtung (100),
- aus einer Feder (180),
- aus einem Umlenkhebel (191; 192), und
- aus einem Gehäuse (199) mit zwei paarweisen Haltepunkten (P1, P3; P2, P4), wobei beim ersten Paar (P1, P3) ein Haltepunkt (P1) fest am Gehäuse (199) und der andere Haltepunkt (P3) am Umlenkhebel (191; 192) angeordnet ist und beim zweiten Paar (P2, P4) ein Haltepunkt (P2) fest am Gehäuse (199) und der andere Haltepunkt (P4) am Auslösehebel (190),
wobei im Gehäuse (199) am ersten Paar der Haltepunkte (P1, P3) die Feder (180) und am zweiten Paar der Haltepunkte (P2, P4) die Vorrichtung (100) eingehängt sind für einen Unterspannungs-Auslöser oder Feder (180) und Vorrichtung (100) umgekehrt eingehängt sind für einen Spannungs-Auslöser, wobei die Vorrichtung (100) zum Auslösen eines elektrischen Schalters (1000), umfassend einen Auslösehebel (190), der zwischen einer Neutral-Position und einer Auslöse-Position bewegbar ist,
wobei die Vorrichtung (100) einen Aktuator (110) mit einer ersten Formgebung und einer zweiten Formgebung und ein durch den Aktuator (110) mittels seiner Formgebung bewegtes Steuerelement (120) umfasst, welches mittelbar oder unmittelbar den Auslösehebel (190) bewegt,
wobei der Aktuator (110) in seiner ersten Formgebung den Auslösehebel (190) in die Auslöse-Position bewegt,
wobei der Aktuator (110) in seiner zweiten Formgebung den Auslösehebel (190) in die Neutral-Position bewegt, und
wobei der Aktuator (110) ein Formgedächtnislegierungs-Aktuator ist.

2. Verkaufseinheit gemäß Patentanspruch 1, bei der der Aktuator (110) in seiner ersten Formgebung durch Anschlusskabel (115; 116) bestromt wird, und bei der der Aktuator (110) in seiner zweiten Formgebung durch die Anschlusskabel (115; 116) nicht bestromt wird oder umgekehrt.

3. Verkaufseinheit gemäß einem der vorherigen Patentansprüche, wobei das Steuerelement (120) als Steuerstift ausgebildet ist, der in einer Führung (150) gelagert zwischen der Auslöse-Position und der Neutral-Position bewegbar ist.

4. Verkaufseinheit gemäß Patentanspruch 3, wobei der Steuerstift in der Führung (150) eine lineare Bewegung zwischen der Auslöse-Position als ausgefahrenem Steuerstift und der Neutral-Position als eingefahrenem Steuerstift oder zwischen der Auslöse-Position als eingefahrenem Steuerstift und der Neutral-Position als ausgefahrenem Steuerstift durchläuft.

5. Verkaufseinheit gemäß Patentanspruch 3 oder 4, wobei der Steuerstift vom Aktuator (110) gegen die Kraft einer Steuerstift-Feder (160) bewegt wird.

6. Verkaufseinheit mit einer Vorrichtung (100) gemäß einem der vorherigen Patentansprüche und einem Umlenkhebel (191; 192) und einer Feder (180), wobei der Auslösehebel (190) mittelbar von der Vorrichtung (100) mittels des Umlenkhebels (190; 191) angetrieben wird und die Feder (180) den Auslösehebel (190) in Richtung der Neutral-Position beaufschlagt.

7. Verkaufseinheit mit einer Vorrichtung (100) gemäß einem der vorherigen Patentansprüche 1 bis 5 und einem Umlenkhebel (191; 192) und einer Feder (180), wobei der Auslösehebel (190) unmittelbar von der Vorrichtung (100) angetrieben wird und die Feder (180) den Auslösehebel (190) mittels des Umlenkhebels (191; 192) in Richtung der Auslöse-Position beaufschlagt.

## Claims

1. Sales unit
- comprising a device (100),
- comprising a spring (180),
- comprising a deflection lever (191; 192), and
- comprising a housing (199) with two pairs of retaining points (P1, P3; P2, P4), wherein one retaining point (P1) is arranged fixed to the housing (199) and the other retaining point (P3) is arranged on the deflection lever (191; 192) in the case of the first pair (P1, P3) and one retaining point (P2) is arranged fixed to the housing (199) and the other retaining point (P4) is fixed to the tripping lever (190) in the case of the second pair (P2, P4),
wherein, in the housing (199), the spring (180) is suspended from the first pair of retaining points (P1, P3) and the device (100) is suspended from the second pair of retaining points (P2, P4) for an undervoltage release or the spring (180) and the device (100) are suspended the other way around for a voltage release, wherein the device (100) for tripping an electrical switch (1000) comprises a tripping lever (190), which can be moved between a neutral position and a tripping position,
wherein the device (100) comprises an actuator (110) with a first shape and a second shape and a control element (120) which is moved by the actuator (110) owing to its shape and indirectly or directly moves the tripping lever (190),
wherein the actuator (110), when it is in its first shape, moves the tripping lever (190) to the tripping position,
wherein the actuator (110), when it is in its second shape, moves the tripping lever (190) to the neutral position, and
wherein the actuator (110) is a shape-memory alloy actuator.

2. Sales unit according to Claim 1, in which the actuator (110) is energized by connection cables (115; 116) when it is in its first shape, and in which the actuator (110) is not energized by the connection cables (115; 116) when it is in its second shape, or vice versa.

3. Sales unit according to either of the preceding claims, wherein the control element (120) is designed as a control pin which, in a manner mounted in a guide (150), can be moved between the tripping position and the neutral position.

4. Sales unit according to Claim 3, wherein the control pin performs a linear movement in the guide (150) between the tripping position as the extended control pin and the neutral position as the retracted control pin or between the tripping position as the retracted control pin and the neutral position as the extended control pin.

5. Sales unit according to Claim 3 or 4, wherein the control pin is moved against the force of a control pin spring (160) by the actuator (110).

6. Sales unit having a device (100) according to any of the preceding claims and a deflection lever (191; 192) and a spring (180), wherein the tripping lever (190) is driven indirectly by the device (100) by means of the deflection lever (190; 191) and the spring (180) acts on the tripping lever (190) in the direction of the neutral position.

7. Sales unit having a device (100) according to any of the preceding Claims 1 to 5 and a deflection lever (191; 192) and a spring (180), wherein the tripping lever (190) is driven directly by the device (100) and the spring (180) acts on the tripping lever (190) by means of the deflection lever (191; 192) in the direction of the tripping position.

## Revendications

1. Unité de vente constituée
- d'un dispositif (100),
- d'un ressort (180),
- d'un levier de renvoi (191 ; 192), et
- d'un boîtier (199) comprenant deux paires de points d'arrêt (P1, P3 ; P2, P4), dans laquelle, pour ce qui est de la première paire (P1, P3), un point d'arrêt (P1) est agencé de manière fixe au niveau du boîtier (199) et l'autre point d'arrêt (P3) est agencé au niveau du levier de renvoi (191 ; 192) et, pour ce qui est de la seconde paire (P2, P4), un point d'arrêt (P2) est agencé de manière fixe au niveau du boîtier (199) et l'autre point d'arrêt (P4) est agencé au niveau du levier de déclenchement (190),
dans laquelle le ressort (180) est accroché dans le boîtier (199) au niveau de la première paire de points d'arrêt (P1, P3) et le dispositif (100) est accroché au niveau de la seconde paire de points d'arrêt (P2, P4) dans le cas d'un déclencheur de sous-tension, ou le ressort (180) et le dispositif (100) sont accrochés de manière inverse dans le cas d'un déclencheur de tension, dans laquelle le dispositif (100) comprend un levier de déclenchement (190) qui peut être déplacé entre une position neutre et une position de déclenchement, afin de déclencher un commutateur électrique (1000),
dans laquelle le dispositif (100) comprend un actionneur (110), présentant une première configuration et une seconde configuration, et un élément de commande (120) déplacé par l'actionneur (110) au moyen de sa configuration et déplaçant directement ou indirectement le levier de déclenchement (190),
dans laquelle l'actionneur (110) dans sa première configuration déplace le levier de déclenchement (190) dans la position de déclenchement,
dans laquelle l'actionneur (110) dans sa seconde configuration déplace le levier de déclenchement (190) dans la position neutre, et
dans laquelle l'actionneur (110) est un actionneur en alliage à mémoire de forme.

2. Unité de vente selon la revendication 1, dans laquelle l'actionneur (110) dans sa première configuration est alimenté par des câbles de raccordement (115 ; 116), et dans laquelle l'actionneur (110) dans sa seconde configuration n'est pas alimenté par les câbles de raccordement (115 ; 116), ou inversement.

3. Unité de vente selon l'une quelconque des revendications précédentes, dans laquelle l'élément de commande (120) est réalisé sous la forme d'une broche de commande qui peut être déplacée sur palier dans un guide (150) entre la position de déclenchement et la position neutre.

4. Unité de vente selon la revendication 3, dans laquelle la broche de commande effectue dans le guide (150) un mouvement linéaire entre la position de déclenchement, en tant que broche de commande sortie, et la position neutre, en tant que broche de commande rentrée, ou entre la position de déclenchement, en tant que broche de commande rentrée, et la position neutre, en tant que broche de commande sortie.

5. Unité de vente selon la revendication 3 ou 4, dans laquelle la broche de commande est déplacée par l'actionneur (110) à l'encontre de la force d'un ressort de broche de commande (160).

6. Unité de vente comprenant un dispositif (100) selon l'une quelconque des revendications précédentes et un levier de renvoi (191 ; 192) et un ressort (180), dans laquelle le levier de déclenchement (190) est entraîné indirectement par le dispositif (100) au moyen du levier de renvoi (190 ; 191) et le ressort (180) sollicite le levier de déclenchement (190) en direction de la position neutre.

7. Unité de vente comprenant un dispositif (100) selon l'une quelconque des revendications précédentes 1 à 5 et un levier de renvoi (191 ; 192) et un ressort (180), dans laquelle le levier de déclenchement (190) est entraîné directement par le dispositif (100) et le ressort (180) sollicite le levier de déclenchement (190) au moyen du levier de renvoi (191 ; 192) en direction de la position de déclenchement.
